# EUROPÄISCHE PATENTSCHRIFT

(11) **EP 1 880 634 B1**
(45) Veröffentlichungstag und Bekanntmachung des Hinweises auf die Patenterteilung: **30.06.2010**
(21) Anmeldenummer: 06117646.7
(22) Anmeldetag: 21.07.2006
(51) Int. Cl.: A47B 21/02

(54) **Tisch mit einer Arbeitstischplatte und einer Bildschirmtischplatte**
Table having a worktop and a monitortop
Table ayant un plateau de travail et un plateau pour un écran

(43) Veröffentlichungstag der Anmeldung: 23.01.2008
(73) Patentinhaber: Maurer, Ernst, 3615 Heimenschwand (CH)
(72) Erfinder: Maurer, Ernst, 3615 Heimenschwand (CH)
(74) Vertreter: Scheuzger, Beat Otto

(56) Entgegenhaltungen:
- DE-C1- 19 619 242
- DE-U1- 9 206 702
- DE-U1- 20 118 054

## Beschreibung

Die vorliegende Erfindung bezieht sich auf einen Tisch mit einer Arbeitstischplatte, welche Arbeitstischplatte über jeweils eine Konsole an jeweils einem höhenverstellbaren Teil von Säulen befestigt ist, welche Säulen jeweils auf eine Standplatte aufgesetzt sind, und mit einer Bildschirmtischplatte, die über jeweils eine Trägereinrichtung lösbar an jeweils einer Konsole befestigbar ist.

Derartige Tische sind in vielfältiger Weise bekannt. Einerseits wird durch diese Tische eine Arbeitstischplatte als Arbeitsfläche zur Verfügung gestellt, andererseits können hinter dieser Arbeitstischplatte auf einer zusätzlich angebrachten Bildschirmtischplatte Bildschirme aufgestellt werden. Diese Bildschirme können bezüglich der Arbeitstischplatte bzw. der an dieser Arbeitstischplatte arbeitenden Personen eingestellt werden, indem die Bildschirmtischplatte bezüglich der Arbeitstischplatte einstellbar ausgebildet ist. Einstellbar ist beispielsweise die Höhe der Bildschirmtischplatte bezüglich der Arbeitstischplatte, die Bildschirmtischplatte kann aber auch noch verschiebbar angeordnet sein, so dass sich der Abstand der Bildschirmtischplatte von der Arbeitstischplatte einstellen lässt. Es ist aber auch möglich, den Tisch so zu gestalten, dass die Bildschirmtischplatte bezüglich der Arbeitstischplatte nicht verstellbar ist, sondern sich immer in der gleichen Position befindet siehe z.B. DE 20 118 054 U.

Derartige Tische werden als Einheit angefertigt. So werden Tische hergestellt, welche mit einem Unterbau für eine höhenverstellbare Arbeitstischplatte und einer bezüglich der Arbeitstischplatte feststehender Bildschirmtischplatte ausgestattet sind. Wenn nun die Bildschirmtischplatte bezüglich der Arbeitstischplatte beispielsweise höhenverstellbar sein soll, muss ein anderer Unterbau des Tisches verwendet werden. Wenn ein Verschieben der Bildschirmtischplatte bezüglich der Arbeitstischplatte ermöglicht werden soll, muss wiederum ein anderer, entsprechend ausgestatteter Unterbau verwendet werden. Es ist somit erforderlich, für jede Ausführungsvariante eines Tisches einen speziell dazu geeigneten Unterbau zu verwenden. Ferner ist es nicht möglich, einen ausgelieferten Tisch in einfacher Weise so umzubauen, dass danach beispielsweise eine bezüglich der Arbeitstischplatte feststehende Bildschirmtischplatte als höhenverstellbare Bildschirmtischplatte funktioniert.

Die Aufgabe der Erfindung besteht nun darin, diese oben genannten Nachteile zu vermeiden und einen Tisch zu schaffen, dessen Unterbau so aufgebaut ist, dass er in einfacher Weise an die gewünschten Funktionsarten, die die Bildschirmtischplatte ausführen soll, anpassbar ist.

Erfindungsgemäss erfolgt die Lösung dieser Aufgabe dadurch, dass jede Konsole mit einer Anschlussplatte und jede Trägereinrichtung mit einer Halteplatte versehen ist, welche Anschlussplatte und welche Halteplatte zum Befestigen der Trägereinrichtung an der Konsole aneinander anflanschbar sind und dass die Trägereinrichtung über eine Tragplatte verfügt, auf welcher eine mit der Bildschirmtischplatte verbindbare Befestigungsplatte ausrichtbar verbindbar ist.

Dadurch wird ein Tisch erhalten, dessen Unterbau, bestehend aus höhenverstellbaren Säulen, die jeweils auf eine Standplatte aufgesetzt sind und jeweils am höhenverstellbaren Teil der Säulen befestigbaren Konsole, immer gleich aufgebaut ist, unabhängig davon, welche Funktionen die vorgesehene Bildschirmtischplatte erfüllen soll. Je nach gewünschter Funktion, die die Bildschirmtischplatte erfüllen soll, kann eine entsprechend ausgestattete Trägereinrichtung eingesetzt werden, die in einfacher Weise an der jeweiligen Konsole befestigt werden kann. Dadurch ist es auch möglich, einen bestehenden Tisch umzurüsten, indem beispielsweise eine Bildschirmtischplatte mit den erforderlichen Trägereinrichtungen versehen wird, die die gewünschte Funktion erfüllen können. Indem die Befestigungsplatte, welche an der Unterseite der Bildschirmtischplatte befestigt ist, mit der Tragplatte verbunden und ausgerichtet werden kann, kann die Befestigungsplatte bezüglich der Bildschirmtischplatte in eine beliebige Position gebracht werden.

In vorteilhafter Weise ist an der Halteplatte der Trägereinrichtung ein feststehender Teil einer Hubeinrichtung, mit welcher die Bildschirmtischplatte in der Höhe einstellbar ist, befestigt, und ist die Tragplatte stirnseitig am höhenverstellbaren Teil der Hubeinrichtung angebracht. Dadurch wird ein sehr einfacher Aufbau der Trägereinrichtung erhalten, mit welcher die Bildschirmtischplatte anhebbar und absenkbar ist.

In vorteilhafter Weise ist an der Befestigungsplatte der feststehende Teil mindestens einer Linearführung befestigt, während der linear verfahrbare Teil der Linearführung an der Unterseite der Bildschirmtischplatte befestigt ist. Über diese Linearführungen lässt sich die Bildschirmtischplatte bezüglich der Arbeitstischplatte verschieben, über die Möglichkeit der Ausrichtbarkeit der Befestigungsplatte können diese Linearführungen problemlos parallel ausgerichtet werden, so dass die Linearbewegung störungsfrei ausgeführt werden kann.

In vorteilhafter Weise ist die Befestigungsplatte über eine zentral angeordnete Schraube mit der Tragplatte verbindbar, so dass die Befestigungsplatte um die Achse der Schraube bezüglich der Tragplatte drehbar und ausrichtbar ist und im ausgerichteten Zustand durch Anziehen der Schraube fixierbar ist. Dadurch wird der Aufbau sehr einfach.

In vorteilhafter Weise sind in der Befestigungsplatte mehrere Löcher angebracht, so dass die Befestigungsplatte bezüglich der Tragplatte wahlweise positionierbar ist. Durch diese Ausgestaltung hat man die Möglichkeit, die Befestigungsplatte in einer bevorzugten Position an der Unterseite der Bildschirmtischplatte, abhängig beispielsweise von der Formgebung dieser Bildschirmtischplatte, zu befestigen, und diese dann mit der Tragplatte in der entsprechenden Position verbinden zu können.

Eine weitere vorteilhafte Ausgestaltung der Erfindung besteht darin, dass in der Halteplatte Lochreihen angebracht sind, so dass die Halteplatte in einer vorpositionierten Höhe mit der Anschlussplatte verschraubbar ist. Dadurch lässt sich die Bildschirmtischplatte bezüglich der Arbeitstischplatte in einer gewünschten Höhenposition einstellen.

In vorteilhafter Weise sind jeweils an zwei benachbarten Konsolen unterhalb der Arbeitstischplatte und unterhalb der Bildschirmtischplatte Auflagen angebracht, auf welchen die Kabel für Bildschirme und Computer in optimaler Weise untergebracht werden können.

In vorteilhafter Weise bestehen die Konsole, die Trägereinrichtung und die Befestigungsplatte aus Metall, insbesondere aus Stahlblech oder aus nicht rostendem Stahlblech. Dadurch lassen sich die entsprechenden Einrichtungen in einfacher Form durch Abkanten und Schweissen erreichen.

In vorteilhafter Weise sind die höhenverstellbaren Säulen und die Hubeinrichtungen elektromotorisch betätigbar, was eine bequeme Höheneinstellung der Arbeitstischplatte und der Bildschirmtischplatte ermöglicht.

Ausführungsformen der vorliegenden Erfindung werden nachfolgend anhand der beiliegenden Zeichnung beispielhaft näher erläutert.

Es zeigt:
Fig. 1 in räumlicher Darstellung einen Tisch mit Arbeitstischplatte und Bildschirmtischplatte, auf welchen Bildschirme untergebracht sind;
Fig. 2 in räumlicher Darstellung den oberen Bereich einer Säule, an welchem eine Konsole befestigt ist, an welcher ihrerseits eine Trägereinrichtung befestigt ist;
Fig. 3 in räumlicher Darstellung die Säule mit aufgesetzter Konsole, an welcher eine Trageinrichtung befestigt ist, die mit einer Hubeinrichtung ausgestattet ist;
Fig. 4 in räumlicher Darstellung die Ansicht auf einen Tisch, welcher mit Hubeinrichtungen ausgestattet ist, die sich in einer oberen Position befinden;
Fig. 5 in räumlicher Darstellung eine Ansicht auf den Tisch gemäss Fig. 4, wobei sich die Hubeinrichtungen in einer unteren Position befinden;
Fig. 6 in räumlicher Darstellung eine Säule mit aufgesetzter Konsole, an welcher eine Trägereinrichtung befestigt ist, die mit Linearführungen ausgestattet ist;
Fig. 7 in räumlicher Darstellung einen Tisch, welcher mit der in Fig. 6 dargestellten Ausgestaltung ausgestattet ist.

Wie aus Fig. 1 ersichtlich ist, umfasst der Tisch eine Arbeitstischplatte 1. Diese Arbeitstischplatte liegt mit ihrer Unterseite auf Konsolen 2 auf, wobei die Verbindung zwischen der Arbeitstischplatte und den Konsolen 2 in bekannter Weise über Verschraubungen erfolgt. Jede Konsole 2 ist in bekannter, nicht dargestellter Weise mit einem höhenverstellbaren Teil 3 einer Säule 4 befestigt. Jede der Säulen 4 ist auf eine Standplatte 5 aufgesetzt. Im hier dargestellten Ausführungsbeispiel weist der Tisch drei Säulen 4 auf, selbstverständlich ist es auch denkbar, Tische mit zwei Säulen zu versehen oder mit mehr als drei, abhängig von der Grösse des Tisches.

An jeder Konsole 2 ist eine Trägereinrichtung 6 lösbar befestigt, wie später im Detail noch beschrieben wird. Diese Trägereinrichtungen 6 dienen in bekannter Weise als Auflage für eine Bildschirmtischplatte 7, wobei die Befestigung dieser Bildschirmtischplatte 7 mit den Trägereinrichtungen 6 in bekannter Weise über eine Verschraubung erfolgt. Wie aus Figur 1 ersichtlich ist, können auf diese Bildschirmtischplatte 7 nebeneinander mehrere Bildschirme 8 aufgestellt werden. Man könnte auch, falls dies erforderlich ist, auf der Bildschirmtischplatte 7 Ständer anordnen, an welchen die Bildschirme auch übereinander angeordnet werden könnten.

In den seitlichen Bereichen des in Fig. 1 dargestellten Tisches können Schränke 9 vorgesehen sein, in welchen beispielsweise Computer untergebracht werden können. Diese Schränke 9 sind in bekannter Weise mit Kabelkanälen 10 ausgestattet, über welche die Kabel aus den Schränken 9 in den Bereich der Unterseite der Arbeitstischplatte 1 und der Bildschirmtischplatte 7 geführt werden können, von wo sie dann zu den entsprechenden Apparaturen auf der Arbeitstischplatte 1 oder der Bildschirmtischplatte 7 geführt werden, wie später noch gesehen wird.

Fig. 2 zeigt eine Konsole 2, die am höhenverstellbaren Teil 3 der nicht dargestellten Säule befestigt ist. Die Befestigung dieser Konsole 2 am höhenverstellbaren Teil 3 der Säule ist in bekannter, nicht dargestellter Weise so ausgebildet, dass diese Verbindung, die beispielsweise als Verschraubung ausgebildet ist, in einfacher Weise gelöst werden kann, so dass, falls eine Säule bzw. deren Antrieb defekt ist, diese ohne weiteres ausgetauscht werden kann. Die Konsole 2 weist zwei Seitenbleche 11 auf, die mit einer Abwinkelung 12 versehen sind, auf welchen die Arbeitstischplatte aufliegt und verschraubt werden kann. Die beiden Seitenbleche 11 sind über ein Stegblech 13 miteinander verbunden. An den beiden Seitenblechen 11 ist im Bereich des höhenverstellbaren Teils 3 eine vertikal angeordnete Anschlussplatte 13 angebracht, welche die beiden Seitenbleche 11 miteinander verbindet.

Die Trägereinrichtung 6 umfasst eine Halteplatte 14, die im befestigten Zustand der Trägereinrichtung 6 an der Konsole 2 auf der Anschlussplatte 13 aufliegt und mit dieser über Schrauben fest verbunden werden kann. Hierzu sind die Halteplatten 14 mit Lochreihen 15 versehen, die Halteplatte 14 kann somit in der gewünschten Höhe mit der Anschlussplatte 13 verbunden werden.

Die Trägereinrichtung 6 ist mit einer Tragplatte 16 versehen, die senkrecht zur Halteplatte 14 ausgerichtet ist. Auf diese Tragplatte 16 aufgesetzt ist eine Befestigungsplatte 17, die über eine zentral angeordnete, nicht dargestellte Schraube mit der Tragplatte 16 verbindbar ist, so dass die Befestigungsplatte 17 um die Achse 18 der Schraube bezüglich der Tragplatte 16 gedreht und ausgerichtet werden kann und in diesem ausgerichteten Zustand durch Anziehen der Schraube fixiert werden kann. An dieser Befestigungsplatte 17 ist die Bildschirmtischplatte 7 anschraubbar. In der Befestigungsplatte 17 sind mehrere Löcher 19 angebracht, dadurch lässt sich die Befestigungsplatte 17 bezüglich der Tragplatte 16 in verschiedenen Positionen anbringen, in Abhängigkeit von der Ausgestaltung der Bildschirmtischplatte.

Mit der in Fig. 1 und 2 dargestellten Ausführungsform der Trägereinrichtung 6 lässt sich die Bildschirmtischplatte 7 in einer zur Arbeitstischplatte 1 vorbestimmten Position anbringen. Im üblichen Arbeiteinsatz dieses Tisches ist dann die Bildschirmtischplatte 7 bezüglich der Arbeitstischplatte in der vorgegebenen gewünschten Position fixiert, ist aber dann zusammen mit der Arbeitstischplatte 1 in der Höhe verstellbar.

Wie ebenfalls aus Fig. 2 ersichtlich ist, ist an der Konsole 2 eine Auflageplatte 20 befestigbar, die unterhalb der Arbeitstischplatte und der Bildschirmtischplatte zu liegen kommt. Auf diese Auflageplatte 20 können die Kabel gelegt werden, die von den Kabelkanälen 10 (Fig. 1) zur Verbindung mit den Apparaturen auf dem Tisch benötigt werden.

Aus Fig. 3 ist wiederum die Konsole 2 ersichtlich, die am höhenverstellbaren Teil 3 der nicht dargestellten Säule befestigt ist. An der Anschlussplatte 13 dieser Konsole 2 ist wiederum die Halteplatte 14 der Trägereinrichtung 6 angeschraubt. An dieser Halteplatte 14 ist ein feststehender Teil einer Hubeinrichtung 21 befestigt. Der stirnseitige Endbereich des höhenverstellbaren Teils 22 dieser Hubeinrichtung 21 bildet die Tragplatte 16. An dieser Tragplatte 16 ist wiederum die Befestigungsplatte 17 angebracht, und zwar in gleicher Weise, wie dies zu Fig. 2 beschrieben worden ist.

Wie aus den Fig. 4 und 5 ersichtlich ist, in welchen der Tisch mit den Trägereinrichtungen 6 ausgestattet ist, wie sie in Fig. 3 dargestellt sind, lässt sich die Bildschirmtischplatte 7 bezüglich der Arbeitstischplatte 1 anheben (Fig. 4) oder absenken (Fig. 5), unabhängig davon, auf welcher Höhe sich der die Arbeitstischplatte 1 tragende höhenverstellbare Teil 3 der Säule 4 befindet. Dadurch kann die Arbeitstischplatte 1 auf die gewünschte Arbeitshöhe gebracht werden, die Bildschirmtischplatte 7, die die Bildschirme 8 trägt, kann dann auf die für die arbeitenden Personen optimale Höhe eingestellt werden.

Zusätzlich wird durch die Möglichkeit des Hochfahrens der Bildschirmtischplatte 7 die Zugänglichkeit zur darunter angeordneten Auflageplatte 20 (Fig. 2) gewährleistet, auf welcher die Kabel angeordnet sind.

Aus Fig. 6 ist wiederum eine Konsole 2 ersichtlich, die am höhenverstellbaren Teil 3 der nicht dargestellten Säule 4 befestigt ist. Die Trägereinrichtung 6 weist wiederum eine Halteplatte 14 auf, die an der Anschlussplatte 13 der Konsole 2 angeflanscht ist. Auf die Tragplatte 16 ist die Befestigungsplatte 17 aufgesetzt, die bezüglich der Tragplatte 16 um die Achse 18 drehbar einstellbar und fixierbar ist, wie dies zu Fig. 2 beschrieben worden ist.

An den seitlichen Bereichen der Befestigungsplatte 17 ist jeweils ein feststehender Teil 23 einer Linearführung 24 befestigt, während der linear verfahrbare Teil 25 an der Unterseite der Bildschirmplatte 7 befestigt ist, wie dies aus Fig. 7 entnehmbar ist.

Wie aus Fig. 7 ersichtlich ist, lässt sich die Bildschirmtischplatte 7 bezüglich der Arbeitstischplatte 1 über die Linearführungen 24 verschieben. Dadurch kann der Abstand der Bildschirme, die sich auf der Bildschirmtischplatte 7 befinden, zur Arbeitstischplatte 1 und demzufolge zu den arbeitenden Personen in einen optimalen Abstand bringen. Die Bildschirmtischplatte 7 kann auf eine vorgegebene Höhenposition gebracht werden, da, wie dies zu Fig. 2 beschrieben worden ist, die Halteplatte mit Lochreihen 15 versehen ist, so dass eine gewisse Voreinstellung der Höhe der Bildschirmtischplatte 7 zur Arbeitstischplatte 1 möglich ist. Die Linearführungen 24 lassen sich, da die jeweilige Befestigungsplatte 17 bezüglich der Tragplatte 16 um die Achse 18 einstellbar ist, in optimaler Weise genau parallel zueinander einstellen, die lineare Verschiebung der Bildschirmtischplatte 7 über die Linearführungen 24 lässt sich dann absolut störungsfrei ausführen.

Auch hier wird durch die Möglichkeit des Verschiebens der Bildschirmplatte 7 die Zugänglichkeit zur darunter angeordneten Auflageplatte 20 (Fig. 2) gewährleistet, auf welcher die Kabel angeordnet sind.

Durch die vereinheitlichte Befestigungsmöglichkeit der Trägereinrichtungen 6 an den Konsolen 2 können je nach Wunsch Trägereinrichtungen angebracht werden, die die verschiedenen Funktionen, die vorgängig beschrieben worden sind, erfüllen können. Dadurch erreicht man für die Ausgestaltung der Tische eine hohe Flexibilität, ohne dass Anpassungen erforderlich sind, was sich kostengünstig auswirkt.

## Patentansprüche

1. Tisch mit einer Arbeitstischplatte (1), welche Arbeitstischplatte (1) über jeweils eine Konsole (2) an jeweils einem höhenverstellbaren Teil (3) von Säulen (4) befestigt ist, welche Säulen (4) jeweils auf eine Standplatte (5) aufgesetzt sind, und mit einer Bildschirmtischplatte (7), die über jeweils eine Trägereinrichtung (6) lösbar an jeweils einer Konsole (2) befestigbar ist, **dadurch gekennzeichnet, dass** jede Konsole (2) mit einer Anschlussplatte (13) und jede Trägereinrichtung (6) mit einer Halteplatte (14) versehen ist, welche Anschlussplatte (13) und welche Halteplatte (14) zum Befestigen der Trägereinrichtung (6) an der Konsole (2) aneinander anflanschbar sind und dass die Trägereinrichtung (6) über eine Tragplatte (16) verfügt, auf welcher eine mit der Bildschirmtischplatte (7) verbindbare Befestigungsplatte (17) ausrichtbar verbindbar ist.

2. Tisch nach Anspruch 1, **dadurch gekennzeichnet, dass** an der Halteplatte (14) der Trägereinrichtung (6) ein feststehender Teil einer Hubeinrichtung (21), mit welcher die Bildschirmtischplatte (7) in der Höhe einstellbar ist, befestigt ist, und dass die Tragplatte (16) stirnseitig am höhenverstellbaren Teil (22) der Hubeinrichtung (21) angebracht ist.

3. Tisch nach Anspruch 1 oder 2, **dadurch gekennzeichnet, dass** an der Befestigungsplatte (17) der feststehende Teil (23) mindestens einer Linearführung (24) befestigt ist, während der linear verfahrbare Teil (25) der Linearführung (24) an der Unterseite der Bildschirmtischplatte (7) befestigt ist.

4. Tisch nach einem der Ansprüche 1 bis 3, **dadurch gekennzeichnet, dass** die Befestigungsplatte (17) über eine zentral angeordnete Schraube mit der Tragplatte (16) verbindbar ist, so dass die Befestigungsplatte (17) um die Achse (18) der Schraube bezüglich der Tragplatte (16) drehbar und ausrichtbar ist und im ausgerichteten Zustand durch Anziehen der Schraube fixierbar ist.

5. Tisch nach einem der Ansprüche 1 bis 4, **dadurch gekennzeichnet, dass** in der Befestigungsplatte (17) mehrere Löcher (19) angebracht sind, so dass die Befestigungsplatte (17) bezüglich der Tragplatte (16) wahlweise positionierbar ist.

6. Tisch nach einem der Ansprüche 1 bis 5, **dadurch gekennzeichnet, dass** in der Halteplatte (14) Lochreihen (15) angebracht sind, so dass die Halteplatte (14) in einer vorpositionierten Höhe mit der Anschlussplatte (13) verschraubbar ist.

7. Tisch nach einem der Ansprüche 1 bis 6, **dadurch gekennzeichnet, dass** jeweils an zwei benachbarten Konsolen (2) unterhalb der Arbeitstischplatte (1) und unterhalb der Bildschirmtischplatte (7) Auflageplatten (20) angebracht sind.

8. Tisch nach einem der Ansprüche 1 bis 7, **dadurch gekennzeichnet, dass** die Konsole (2), die Trägereinrichtung (6) und die Befestigungsplatte (17) aus Metall, insbesondere aus Stahlblech oder aus nichtrostendem Stahlblech, bestehen.

9. Tisch nach einem der Ansprüche 2 bis 8, **dadurch gekennzeichnet, dass** die höhenverstellbaren Säulen (4) und die Hubeinrichtungen (21) elektromotorisch betätigbar sind.

## Claims

1. Desk with a working desk top (1), which working desk top (1) is attached via a console (2) in each case to a height-adjustable part (3) of struts (4) in each case, which struts (4) are each placed on a stand plate (5), and with a monitor desk top (7) which is detachably mountable via a carrier device (6) in each case to one console (2) each, **characterised in that** each console (2) is provided with a connecting plate (13) and each carrier device (6) with a retaining plate (14), which connecting plate (13) and which retaining plate (14) are able to be flange mounted to each other for attaching the carrier device (6) to the console (2), and **in that** the carrier device (6) has a base plate (16), on which a mounting plate (17), connectible to the monitor desk top (7), is connectible in a way able to be aligned.

2. Desk according to claim 1, **characterised in that** attached to the retaining plate (14) of the carrier device (6) is a stationary part of a lifting device (21), with which the monitor desk top (7) is adjustable in height, and **in that** the base plate (16) is installed on the height-adjustable part (22) of the lifting device (21) on the front face.

3. Desk according to claim 1 or 2, **characterised in that** attached to the mounting plate (17) is the stationary part (23) of at least one linear guide (24), while the linearly movable part (25) of the linear guide (24) is attached to the bottom side of the monitor desk top (7).

4. Desk according to one of the claims 1 to 3, **characterised in that** the mounting plate (17) is connectible to the base plate (16) via a centrally disposed screw, so that the mounting plate (17) is rotatable and able to be aligned with respect to the base plate (16) about the axis (18) of the screw, and is able to be fixed in the aligned state by tightening of the screw.

5. Desk according to one of the claims 1 to 4, **characterised in that** a plurality of holes (19) are made in the mounting plate (17), so that the mounting plate (17) is able to be selectively positioned with respect to the base plate (16).

6. Desk according to one of the claims 1 to 5, **characterised in that** rows of holes (15) are put into the retaining plate (14), so that the retaining plate (14) is able to be screwed together with the connecting plate (13) at a pre-positioned height.

7. Desk according to one of the claims 1 to 6, **characterised in that** support plates (20) are installed in each case on two adjacent consoles (2) beneath the working desk top (1) and beneath the monitor desk top (7).

8. Desk according to one of the claims 1 to 7, **characterised in that** the consoles (2), the carrier device (6) and the mounting plate (17) are made of metal, in particular sheet steel plate or stainless steel plate.

9. Desk according to one of the claims 2 to 8, **characterised in that** the height-adjustable struts (4) and the lifting devices (21) are able to be actuated by electromotor.

## Revendications

1. Table comprenant un plateau de travail (1), plateau de travail (1) qui est fixé par respectivement une console (2) à une partie respectivement réglable en hauteur (3) de colonnes (4), colonnes (4) qui sont placées respectivement sur une plaque de base (5), comprenant un plateau d'écran (7) qui peut être fixé de manière amovible respectivement sur une console (2) par l'intermédiaire d'un dispositif porteur (6) **caractérisée en ce que** chaque console (2) est munie d'une plaque de raccordement (13) et chaque dispositif porteur (6) est muni d'une plaque de retenue (14), plaque de raccordement (13) et plaque de retenue (14) qui peuvent être bridées ensemble sur la console (2) pour la fixation du dispositif porteur (6) et **en ce que** le dispositif porteur (6) dispose d'un plateau porteur (16) sur lequel peut être reliée de manière orientable une plaque de fixation (17) reliable au plateau d'écran (7).

2. Table selon la revendication (1), **caractérisée en ce que** sur la plaque de retenue (14) du dispositif porteur (6), il est fixé une partie fixe d'un dispositif de levage (21) avec lequel le plateau d'écran (7) est réglable en hauteur, et **en ce que** la plaque porteuse (16) est placée sur la face avant sur la partie réglable en hauteur (22) du dispositif de levage (21).

3. Table selon la revendication 1 ou 2, **caractérisée en ce que** la partie fixe (23) d'au moins un guide linéaire (24) est fixée sur la plaque de fixation (17) tandis que la partie mobile linéaire (25) du guide linéaire (24) est fixée sur la face inférieure du plateau d'écran (7).

4. Table selon l'une des revendications 1 à 3, **caractérisée en ce que** la plaque de fixation (17) est reliable à la plaque porteuse (16) de sorte que la plaque de fixation (17) est rotative et orientable autour de l'axe (18) de la vis par rapport à la plaque porteuse (16) et peut être fixée par serrage de la vis en position orientée.

5. Table selon l'une des revendications 1 à 3, **caractérisée en ce que** plusieurs trous (19) sont ménagés dans la plaque de fixation (17) permettant de choisir la position de la plaque de fixation (17) par rapport à la plaque porteuse (16).

6. Table selon l'une des revendications 1 à 5, **caractérisée en ce que** des séries de trous (15) sont ménagées dans la plaque de retenue (14), de sorte que la plaque de retenue (14) peut être vissée à une hauteur prépositionnée à la plaque de raccordement (13).

7. Table selon l'une des revendications 1 à 6, **caractérisée en ce que** des plaques d'appui (20) sont placées respectivement sur deux consoles voisines (2) en-dessous du plateau de travail (1) et en-dessous du plateau d'écran (7).

8. Table selon l'une des revendications 1 à 7, **caractérisée en ce que** la console (2), le dispositif porteur (6) et la plaque de fixation (17) se composent de métal, en particulier de tôle d'acier en particulier de tôle d'acier inoxydable.

9. Table selon l'une des revendications 2 à 8, **caractérisée en ce que** les colonnes réglables en hauteur (4) et les dispositifs de levage (21) sont actionnables par moteur électrique.
